# EUROPÄISCHE PATENTSCHRIFT

(11) **EP 0 628 978 B1**
(45) Veröffentlichungstag und Bekanntmachung des Hinweises auf die Patenterteilung: **08.10.1997**
(21) Anmeldenummer: 94250118.0
(22) Anmeldetag: 09.05.1994
(51) Int. Cl.: H01H 33/52, H01H 31/10, H01H 3/54

(54) **Elektrische Schaltanlage**
Electrical switch gear
Installation de commutation électrique

(30) Priorität: 07.06.1993 DE 4319371
(43) Veröffentlichungstag der Anmeldung: 14.12.1994
(73) Patentinhaber: SIEMENS AKTIENGESELLSCHAFT, 80333 München (DE)
(72) Erfinder: Libesch, Wolfgang, D-91058 Erlangen (DE); Linge, Siegfried, D-91207 Lauf (DE)

(56) Entgegenhaltungen:
- DE-A- 1 515 576
- DE-A- 3 131 219
- DE-B- 1 088 592
- DE-B- 1 143 569
- DE-C- 497 122
- GB-A- 782 118
- US-A- 1 383 430

## Beschreibung

Die Erfindung bezieht sich auf eine elektrische Schaltanlage mit mehreren Schaltern für jede Phase, wobei wenigstens ein Schalter einen Motorantrieb aufweist und zwischen dem einen Schalter und dem Motorantrieb eine lösbare mechanische Kupplung vorgesehen ist.

Eine elektrische Schaltanlage der eingangs definierten Art ist durch die US-A-1,383,430 (D1) bekannt. Die Schalter der einzelnen Phasen stellen jedoch Trennschalter dar, mit deren Hilfe unterschiedliche Niederspannungen an entsprechende Ausgangsleitungen geschaltet werden. Die Trennschalter sind untereinander eigengesichert, d. h., nur eine Schaltstellung ist für eine bestimmte Niederspannungsübertragung zulässig.

Desweiteren ist aus der DE-B-11 43 569 (D2) ebenfalls eine elektrische Schaltanlage bekant, bei der neben den bekannten Eigenüberwachungen von schaltfunktionsgleichen Trennkontakten auch eine Fremdüberwachung eines Trennschalter durch einen Leistungsschalter offenbart ist. Allerdings weist wieder diese Anlage noch die aus der DE-C-497 122 bekannte Schaltanlage einen Motorantrieb und eine diesen Motorantrieb unterbrechende mechanische Kupplung auf.

Schaltanlagen der eingangs definierten Art können entweder als Freiluftschaltanlagen oder gekapselte Anlagen ausgeführt sein. Es können nicht alle Elemente einer solchen Schaltanlage zu jeder Zeit betätigt werden. Aus technischen Gründen und aus Sicherheitsgründen sind bestimmte Schaltungskombinationen ausgeschlossen. Beispielsweise darf eine Phase nicht mittels eines Erdungsschalters geerdet werden, wenn sie unter Betriebsspannung steht.

Der Erfindung liegt die Aufgabe zugrunde, ein System von Sicherungen zu schaffen, das bei einer Schaltanlage der eingangs genannten Art gewährleistet, daß bestimmte unerwünschte bzw. unerlaubte Kombinationen von Schaltzuständen einzelner Schaltgeräte innerhalb der Schaltanlage sicher vermieden werden können.

Die Aufgabe wird erfindungsgemäß dadurch gelöst, daß die Schalter unterschiedliche Schaltfunktionen ausführen und dabei durch einen Leistungsschalter, wenigstens einen Trennschalter und wenigstens einen Erdungsschalter repräsentiert sind, und daß der Erdungsschalter einen Motorantrieb und eine Kupplung und der Trennschalter einen weiteren Motorantrieb und eine weitere Kupplung aufweist, wobei die Kupplung und die weitere Kupplung wechselseitig durch Beeinflussung eines anderen Schalters in oder außer Eingriff bringbar sind.

Die Kupplung des mit einem Motorantrieb versehenen Schalters wird bei Betätigung eines anderen Schalters außer Eingriff gebracht, so daß der mit der Kupplung versehene Schalter nicht mehr betätigt werden kann. Beispielsweise wird beim Einschalten eines Trennschalters mittels eines mit dem Antrieb des Trennschalters verbundenen Mechanismus die Kupplung des Erdungsschalters außer Eingriff gebracht, so daß bei eingeschaltetem Trennschalter der Erdungsschalter nicht in Erdungsstellung gebracht werden kann.

Es kann auch eine solche Kupplung mit mehreren anderen Schaltern gekoppelt sein, so daß sie durch Betätigung eines oder mehrerer dieser anderen Schalter außer Eingriff bringbar ist.

Eine besondere Ausgestaltung der Erfindung sieht vor, daß die Kupplung des Erdungsschalters und die weitere Kupplung des Trennschalters mittels eines Schub/Zug-Seilzuges betätigbar ist.

Die Schub/Zug-Seilzüge sind in der Technik bekannt und gestatten eine Umlenkung der Betätigungskräfte im Bereich der Schaltanlage. Dennoch gewährleisten sie eine sichere Betätigung der jeweils angeschlossenen Kupplung.

Eine vorteilhafte Ausgestaltung der Erfindung sieht vor, daß die weitere Kupplung des Trennschalters durch Einschalten des Leistungsschalters außer Eingriff bringbar ist.

Hierdurch ist vermieden, daß bei eingeschaltetem Leistungsschalter der Trennschalter betätigt werden kann. Die Betätigung des Trennschalters bei eingeschaltetem Leistungsschalter ist technisch unerwünscht, da hierbei ein Lichtbogen gezogen würde, der innerhalb des Trennschalters nicht genügend schnell gelöscht werden kann, so daß der Trennschalter beschädigt werden würde.

Eine weitere vorteilhafte Ausgestaltung der Erfindung sieht vor, daß die weitere Kupplung des Trennschalters durch Einschalten eines Erdungsschalters in Erdstellung und/oder durch Einschalten des Leistungsschalters außer Eingriff bringbar ist.

Hierdurch ist gewährleistet, daß der Trennschalter weder bei eingeschaltetem Leistungsschalter noch bei geerdetem Erdungsschalter betätigt werden kann. Es wird dadurch auch die Situation vermieden, daß bei eingeschaltetem Leistungsschalter und in Erdungsstellung befindlichem Erdungsschalter der Trennschalter eingeschaltet und damit die Betriebsspannung mit Erdpotential verbunden wird.

Eine weitere vorteilhafte Ausgestaltung der Erfindung sieht vor, daß die Kupplung des Erdungsschalters durch Einschalten des Trennschalters außer Eingriff bringbar ist.

Hierdurch ist gewährleistet, daß bei eingeschaltetem Trennschalter der Erdungsschalter nicht in Erdungsstellung gebracht werden kann, da die Gefahr bestände, daß bei eingeschaltetem Trennschalter die Nennspannung mit dem Erdpotential durch Betätigung des Erdungsschalters verbunden werden könnte.

Im folgenden wird die Erfindung anhand eines Ausführungsbeispieles in einer Zeichnung gezeigt und anschließend beschrieben.

Dabei zeigt die Figur einen Teil einer Schaltanlage in einer schematischen Darstellung.

In der Figur ist eine Leitungsführung zwischen einem ersten Anschlußpunkt 8, der beispielsweise durch eine Tranformatoreinspeisung gebildet sein kann und einen zweiten Anschlußpunkt 9, der beispielsweise durch eine Generatoreinspeisung gegeben sein kann, dargestellt. Die Leitungsführung weist einen ersten Erdungsschalter 1, einen Trennschalter 2, einen Leistungsschalter 3 und einen zweiten Erdungsschalter 4 auf. Der den ersten Anschlußpunkt 8 mit dem zweiten Anschlußpunkt 9 verbindende Leiter ist durch den Trennschalter 2 und durch den Leistungsschalter 3 unterbrechbar. Mittels des ersten Erdungsschalters 1 kann der dem Anschlußpunkt 8 zugewandte Teil des Leiters mit Erdpotential verbunden werden.

Mittels des zweiten Erdungsschalters 4 kann der dem zweiten Anschlußpunkt 9 zugewandte Teil des Leiters mit dem Erdpotential verbunden werden.

Der Erdungsschalter 1 ist über eine Kupplung 5 mit einem Motorantrieb 10 verbunden, der zur Betätigung des Erdungsschalters 1 in Gang gesetzt wird. Im Normalfall ist die Kupplung 5, die als mechanische Rastkupplung ausgeführt ist, in Eingriff, so daß mittels des Motorantriebes 10 der Erdungsschalter 1 betätigbar ist.

Wird der Trennschalter 2 in die Einschaltstellung überführt, so wird mittels des Schub/Zug-Seilzuges 13 die Kupplung 5 des ersten Erdungsschalters 1 außer Eingriff gebracht, so daß der erste Erdungsschalter 1 danach nicht mehr betätigbar ist.

Wird der Leistungsschalter 3 eingeschaltet, so wird mittels des mit dem Antrieb des Leistungsschalters 3 verbundenen Schub/Zug-Seilzuges 14 die Kupplung 6 des Trennschalters 2 außer Eingriff gebracht, so daß der Trennschalter 2 nicht mehr mittels seines Motorantriebes 11 betätigbar ist. Hierdurch wird vermieden, daß der Trennschalter 2 unter Hochspannung schaltet.

Auch wenn der zweite Erdungsschalter 4 mittels seines Motorantriebes 12 in Einschaltstellung gebracht wird, wird über einen Schub/Zug-Seilzug 15 die Kupplung 6 des Trennschalters 2 entkoppelt. Auch hierdurch wird eine Verbindung eines unter Hochspannung stehenden Leiters mit dem Erdpotential verhindert.

Der zweite Erdungsschalter 4 kann seinerseits nur dann betätigt werden, wenn der Trennschalter 2 sich in der Ausschaltstellung befindet, da bei einer Einschaltung des Trennschalters 2 über den Schub/Zug-Seilzug 16 die Kupplung 7 des zweiten Erdungsschalters 4 außer Eingriff gebracht wird.

Durch das beschriebene System von gegenseitigen Sperrungen der verschiedenen Schalter untereinander werden Störfälle in der Schaltanlage sicher vermieden.

### Bezugszeichenliste

- 1 =: erster Erdungsschalter
- 2 =: Trennschalter
- 3 =: Leistungsschalter
- 4 =: zweiter Trennschalter
- 5, 6, 7 =: Kupplung
- 8, 9 =: Anschlußpunkte
- 10, 11, 12 =: Motorantrieb
- 13, 14, 15, 16 =: Schub/Zug-Seilzug

## Patentansprüche

1. Elektrische Schaltanlage mit mehreren Schaltern (1-4) für jede Phase, wobei wenigstens ein Schalter (1,4) einen Motorantrieb (10,12) aufweist und zwischen dem einen Schalter (1,4) und dem Motorantrieb (10,12) eine lösbare mechanische Kupplung (5,7) vorgesehen ist,
**dadurch gekennzeichnet,**
daß die Schalter unterschiedliche Schaltfunktionen ausführen und dabei durch einen Leistungsschalter (3), wenigstens einen Trennschalter (2) und wenigstens einen Erdungsschalter (1, 4) repräsentiert sind, und daß der Erdungsschalter (1, 4) einen Motorantrieb (10, 12) und eine Kupplung (5, 7) und der Trennschalter (2) einen weiteren Motorantrieb (11) und eine weitere Kupplung (6) aufweist, wobei die Kupplung (5, 7) und die weitere Kupplung (6) wechselseitig durch Beeinflussung eines anderen Schalters (1, 2, 3) in oder außer Eingriff bringbar sind.

2. Elektrische Schaltanlage nach Anspruch 1,
**dadurch gekennzeichnet,**
daß die Kupplung (5, 7) des Erdungsschalters (1, 4) und die weitere Kupplung (6) des Trennschalters (2) mittels eines Schub/Zug-Seilzuges (13, 14, 15, 16) betätigbar ist.

3. Elektrische Schaltanlage nach Anspruch nach Anspruch 1 oder 2,
**dadurch gekennzeichnet,**
daß die weitere Kupplung (6) des Trennschalters (2) durch Einschalten des Leistungsschalters (3) außer Eingriff bringbar ist.

4. Elektrische Schaltanlage nach Anspruch nach Anspruch 1 oder 2,
**dadurch gekennzeichnet,**
daß die weitere Kupplung (6) des Trennschalters (2) durch Einschalten eines Erdungsschalters (1, 4) in Erdstellung und/oder durch Einschalten des Leistungsschalters (3) außer Eingriff bringbar ist.

5. Elektrische Schaltanlage nach Anspruch nach Anspruch 1 oder 2,
**dadurch gekennzeichnet,**
daß die Kupplung (5, 7) des Erdungsschalters (1, 4) durch Einschalten des Trennschalters (2) außer Eingriff bringbar ist.

## Claims

1. Electrical switchgear having several switches (1 - 4) for each phase, whereby at least one switch (1, 4) has a motor drive (10, 12), and a releasable mechanical coupling (5, 7) is provided between the one switch (1, 4) and the motor drive (10, 12),
characterized in that the switches carry out different switching functions and in this respect are represented by a circuit breaker (3), at least one disconnecting switch (2) and at least one earthing switch (1, 4), and in that the earthing switch (1, 4) has a motor drive (10, 12) and a coupling (5, 7) and the disconnecting switch (2) has another motor drive (11) and another coupling (6), whereby the coupling (5, 7) and the additional coupling (6) can be engaged or disengaged alternately by influencing another switch (1, 2, 3).

2. Electrical switchgear according to claim 1, characterized in that the coupling (5, 7) of the earthing switch (1, 4) and the additional coupling (6) of the disconnecting switch (2) can be actuated by means of a push/pull cable pull (13, 14, 15, 16).

3. Electrical switchgear according to claim 1 or 2, characterized in that the additional coupling (6) of the disconnecting switch (2) can be disengaged by connecting the circuit breaker (3).

4. Electrical switchgear according to claim 1 or 2, characterized in that the additional coupling (6) of the disconnecting switch (2) can be disengaged by connecting an earthing switch (1, 4) into the earthing position and/or by connecting the circuit breaker (3).

5. Electrical switchgear according to claim 1 or 2, characterized in that the coupling (5, 7) of the earthing switch (1, 4) can be disengaged by connecting the disconnecting switch (2).

## Revendications

1. Installation électrique de coupure comportant plusieurs interrupteurs (1 à 4) pour chaque phase, au moins un interrupteur (1, 4) comportant un dispositif (10, 12) d'entraînement à moteur et un accouplement (5, 7) mécanique détachable étant prévu entre cet interrupteur (1, 4) et le dispositif (10, 12) d'entraînement à moteur,
caractérisée en ce que
les interrupteurs exécutent différentes fonctions de coupure et sont représentés en l'occurrence par un disjoncteur (3), par au moins un sectionneur (2) et au moins un interrupteur (1, 4) de mise à la terre, et en ce que l'interrupteur (1, 4) de mise à la terre comporte un dispositif (10, 12) d'entraînement à moteur et un accouplement (5, 7) et en ce que le sectionneur (2) comporte un dispositif (11) d'entraînement à moteur supplémentaire et un accouplement (6) supplémentaire, l'accouplement (5, 7) et l'accouplement (6) supplémentaire pouvant être mis en prise ou hors prise à tour de rôle par l'influence d'un autre interrupteur (1, 2, 3).

2. Installation électrique de coupure suivant la revendication 1,
caractérisée en ce que
l'accouplement (5, 7) de l'interrupteur (1, 4) de mise à la terre et l'accouplement (6) supplémentaire du sectionneur (2) peuvent être actionnés au moyen d'un câble (13, 14, 15, 16) de transmission par poussée/traction.

3. Installation électrique de coupure suivant la revendication 1 ou 2, caractérisée en ce que
l'accouplement (6) supplémentaire du sectionneur (2) peut être mis hors prise par branchement du disjoncteur (3).

4. Installation électrique de coupure suivant la revendication 1 ou 2, caractérisée en ce que
l'accouplement (6) supplémentaire du sectionneur (2) peut être mis hors prise par branchement d'un interrupteur (1, 4) de mise à la terre en position de mise à la terre et/ou par branchement du disjoncteur (3).

5. Installation électrique de coupure suivant la revendication 1 ou 2, caractérisée en ce que
l'accouplement (5, 7) de l'interrupteur (1, 4) de mise à la terre peut être mis hors prise par branchement du sectionneur (2).
